# EUROPÄISCHE PATENTSCHRIFT

(11) **EP 3 936 757 B1**
(45) Veröffentlichungstag und Bekanntmachung des Hinweises auf die Patenterteilung: **31.08.2022**
(21) Anmeldenummer: 21181945.3
(22) Anmeldetag: 28.06.2021
(51) Int. Cl.: F21S 6/00, F21V 21/30

(54) **STEHLEUCHTE**
STANDING LIGHT
LAMPADAIRE

(30) Priorität: 29.06.2020 DE 202020103721 U
(43) Veröffentlichungstag der Anmeldung: 12.01.2022
(73) Patentinhaber: Zumtobel Lighting GmbH, 6850 Dornbirn (AT)
(72) Erfinder: Müller, Jeremias, 6850 Dornbirn (AT)
(74) Vertreter: Thun, Clemens

(56) Entgegenhaltungen:
- EP-A1- 3 255 338
- DE-U1-202005 010 313
- GB-A- 2 029 952
- US-A1- 2005 117 342
- US-A1- 2011 194 286
- US-A1- 2012 294 004

## Beschreibung

Die vorliegende Erfindung betrifft eine Stehleuchte mit einer Säule sowie einem am oberen Ende der Säule gehaltenen Leuchtenkopf, wobei die Möglichkeit besteht, die Ausrichtung des Leuchtenkopfs anzupassen.

Stehleuchten der vorliegenden Art kommen insbesondere bei der Beleuchtung von Arbeitsplätzen, bspw. bei der Beleuchtung von Büroarbeitsplätzen zum Einsatz. Im Vergleich zu an Decken oder anderen Aufhängungselementen befestigten Leuchten könnten Stehleuchten verhältnismäßig einfach und flexibel positioniert werden, sodass sie in geeigneter Weise einem Arbeitsplatz, bspw. einem Schreibtisch zugeordnet werden können, um diesen effizient zu beleuchten. Auch bei einer Neugestaltung eines Büros kann auf diesem Wege dann in einfacher Art und Weise die Beleuchtung angepasst werden.

Typischerweise weisen derartige Stehleuchten eine sich im Wesentlichen vertikal erstreckende Säule auf, die sich ausgehend von einem unteren Leuchtenfuß nach oben erstreckt. Die eigentliche Lichtabgabe erfolgt am oberen Ende der Säule mit Hilfe eines sog. Leuchtenkopfs, wobei hierfür unterschiedliche Ausführungsformen bekannt sind. In der Regel handelt es sich hierbei um ein großflächiges, bspw. rechteckförmiges Element, welches an einer Seite an der Säule befestigt ist und über einen unteren Lichtaustrittsbereich dann das Licht abgibt. Dabei ist u.a. bekannt, Stehleuchten derart auszugestalten, dass die Intensität, Farbe und / oder Farbtemperatur des abgegebenen Lichts eingestellt werden kann. Auch existieren Leuchten, bei denen ggf. die Lichtverteilung wählbar ist.

Die optimale Ausleuchtung eines Arbeitsplatzes mit Hilfe einer Stehleuchte wird in erster Linie dadurch gewährleistet, dass die Leuchte in geeigneter Weise hinsichtlich des Arbeitsplatzes positioniert wird. Diese Position ist auf die Form und Größe des Arbeitsplatzes sowie unter Berücksichtigung der Lichtverteilung des von der Leuchte abgegebenen Lichts entsprechend zu wählen.

Es hat sich allerdings in der Vergangenheit gezeigt, dass zusätzlich zu einer entsprechenden Positionierung der Leuchte oftmals auch eine Anpassung der Ausrichtung des Leuchtenkopfs von Vorteil wäre. Grund hierfür ist, dass Unebenheiten des Bodens, auf dem die Leuchten stehen, oftmals dazu führen, dass die Ausrichtung des Leuchtenkopfs von einer in der Regel bevorzugten horizontalen Ausrichtung abweicht. Auch für den Fall, dass sich mehrere Stehleuchten in einer gewissen Nähe zueinander befinden, können Bodenunebenheiten oder geringfügige Änderungen in der Positionierung der Leuchten dazu führen, dass eine ungleichmäßige Beleuchtung der verschiedenen Bereiche erzielt wird. Ein gewisser Ausgleich kann in diesem Fall dann oftmals dadurch geschaffen werden, dass eine Anpassung des Leuchtenkopfs bzgl. der Horizontalen vorgenommen wird. Auch die ästhetische Ausrichtung mehrerer Stehleuchten zueinander könnte durch die Möglichkeit einer entsprechenden Einstellung verbessert werden. Für den Fall beispielsweise, dass mehrere Stehleuchten hintereinander oder nebeneinander positioniert sind, kann dann sichergestellt werden, dass die einzelnen Leuchtenköpfe alle parallel zu einer gedachten Waagrechten im Raum korrelieren, was das Erscheinungsbild dieser Leuchtenandordnung deutlich verbessert.

Allerdings sind aus dem Stand der Technik nur wenig zufriedenstellende Lösungen bekannt, die eine entsprechende Anpassung der Ausrichtung des Leuchtenkopfs ermöglichen. Entweder kommen in diesen Fällen verhältnismäßig aufwendige und damit kostenintensive Lagerungen für den Leuchtenkopf zum Einsatz oder eine Anpassung der Ausrichtung führt zu Verformungen bestimmter Bauteile der Leuchte. Derartige Verformungen belasten allerdings das Material und können ggf. zu Beschädigungen der Leuchte führen.

Die DE 20 2005 010313 U1 beschreibt eine Stehleuchte, bei welcher der Leuchtenkopf gegenüber einer vertikalen Säule schwerbar gelagert ist, um diesen von einer Transportstellung in eine Betriebsstellung überführen zu können. Mittels mehrerer Schrauben erfolgt dann eine Arretierung des Leuchtenkopf in einer horizontalen, zur Nutzung geeigneten, Ausrichtung.

Die US 2011/194286 A1, GB 2 029 952 A, US 2005/117342 A1 und EP 3 255 338 A1 beschreiben alle Mechanismen, welche durch Druck, welcher durch eine Schraubverbindung erzeugt wird, einen Leuchtenkopf gegenüber seiner Halterung derart befestigen, dass der Leuchtenkopft bezüglich seiner Halterung arretiert ist.

Die US 2012/294004 A1 beschreibt ein Kugelgelenk zur Anordnung eines Leuchtenkopfs an einer für diesen vorgesehenen Halterung, sodass der Leuchtenkopf beweglich gelagert ist.

Der vorliegenden Erfindung liegt deshalb die Aufgabenstellung zugrunde, eine möglichst einfache Lösung zur Verfügung zu stellen, die es gestattet, die Ausrichtung eines Leuchtenkopfs einer Stehleuchte anzupassen.

Die Aufgabe wird durch eine Stehleuchte, welche die Merkmale des Anspruchs 1 aufweist, gelöst. Vorteilhafte Weiterbildungen der Erfindung sind Gegenstand der abhängigen Ansprüche.

Bei der erfindungsgemäßen Lösung ist vorgesehen, dass durch die Lagerung des Leuchtenkopfs an der Säule eine im Wesentlichen horizontal verlaufende Schwenkachse definiert wird, um die der Leuchtenkopf schwenkbar ist. Ferner weist die Leuchte Einstellmittel auf, mit deren Hilfe die Schwenkstellung des Leuchtenkopfs in Bezug auf die Schwenkachse eingestellt werden kann. Dadurch, dass aufgrund der erfindungsgemäßen Lagerung des Leuchtenkopfs eine Schwenkachse definiert wird, kann nunmehr verhindert werden, dass bei einer entsprechenden Anpassung der Ausrichtung des Leuchtenkopfs das Material der Leuchte verformt oder anderweitig unter Spannung gesetzt bzw. beschädigt wird. Ferner kann das erfindungsgemäße Konzept in verhältnismäßig einfacher und kostengünstiger Weise realisiert werden. Gemäß der vorliegenden Erfindung wird also eine Stehleuchte mit einer sich im Wesentlichen vertikal erstreckenden Säule sowie einem am oberen Ende der Säule gehaltenen Leuchtenkopf vorgeschlagen, wobei durch die Lagerung des Leuchtenkopfs an der Säule eine im Wesentlichen horizontal verlaufende Schwenkachse definiert ist, um die der Leuchtenkopf schwenkbar ist, und wobei Einstellmittel vorgesehen sind, durch welche die Schwenkstellung des Leuchtenkopfs in Bezug auf die Schwenkachse einstellbar ist, wobei die Säule durch ein längliches Profilteil gebildet ist, welches an zwei einander gegenüberliegenden Seitenwänden Ausnehmungen aufweist, die eine Aufnahme bilden,
wobei der Leuchtenkopf ein den Ausnehmungen entsprechendes Auflageelement aufweist, welches in der Aufnahme ruht,
und wobei die Einstellmittel eine versetzt zu der Schwenkachse positionierte Schraubverbindung umfassen, welche eine Schraube sowie einen Schraubkanal aufweist, der sich in dem die Säule bildenden Profilteil in vertikaler Richtung erstreckt.

Durch das Zusammenwirken zwischen Ausnehmungen und Auflageelement wird die Schwenkachse festgelegt, sodass ein definiertes Anpassen der Ausrichtung des Leuchtenkopfs ermöglicht wird, ohne dass hierbei sensible Komponenten der Leuchte verformt bzw. übermäßig beansprucht werden, derart, dass eine Beschädigung zu befürchten ist. Insbesondere kann vorgesehen sein, dass die Ausnehmungen eine gekrümmte Form, vorzugsweise die Form eines Kreisabschnitts aufweisen.

Die Säule wird erfindungsgemäß durch ein längliches Profilteil mit einem vorzugsweise rechteckigen Querschnitt gebildet, wobei das Profilteil dann erfindungsgemäß an zwei einander gegenüberliegenden Seitenwänden Ausnehmungen aufweist, welche die Aufnahme für den Leuchtenkopf bilden. Hierdurch wird in besonders einfacher und eleganter Weise die erfindungsgemäße Lagerung für den Leuchtenkopf erzielt, da hierfür keine zusätzlichen Komponenten erforderlich sind, sondern lediglich eine entsprechende Bearbeitung der ohnehin vorhandenen Leuchtensäule vorzunehmen ist.

Die Einstellmittel umfassen hierbei eine versetzt zu der Schwenkachse positionierte Schraubverbindung. Da die Säule durch ein Profilteil gebildet ist, ist dann erfindungsgemäß vorgesehen, dass dieses Profilteil einen sich in vertikaler Richtung erstreckenden Schraubkanal aufweist, der besonders bevorzugt mit einem entsprechenden Gewinde versehen ist. Auch diese Maßnahme kann also ohne zusätzliche Komponenten der Leuchte realisiert werden, sodass das erfindungsgemäße Konzept nicht zu einer Erhöhung der Anzahl der erforderlichen Bauteile führt.

Vorzugsweise ist vorgesehen, dass der Leuchtenkopf stufenlos um die Schwenkachse schwenkbar ist.

Vorzugsweise weist der Leuchtenkopf einen beispielsweise topfartigen Aufnahmebereich auf, der das obere Ende der Säule übergreift. Hierbei kann insbesondere vorgesehen sein, dass der Aufnahmebereich des Leuchtenkopfs sich in Richtung der Säule erweiternd, vorzugsweise sich konisch erweiternd ausgebildet ist. Hierdurch wird ein gewisses Spiel zur Verfügung gestellt, welches das entsprechende Anpassen der Ausrichtung des Leuchtenkopfs ohne unerwünschter Verformung bestimmter Bauteile ermöglicht.

Vorzugsweise kann ferner vorgesehen sein, dass die Leuchte Mittel zum Begrenzen des Schwenkbereichs für den Leuchtenkopf aufweist. Es kann sich hierbei insbesondere um ein an der Säule angeordnetes Anschlagelement handeln, welches gemäß einer besonders bevorzugten Ausführungsform verstellbar ausgestaltet ist. In diesem Fall kann das Anschlagelement bspw. durch eine an der Säule angeordnete zusätzliche Schraube gebildet sein. Je nach Positionierung dieser Schraube wird dann der Bereich, über den eine Anpassung der Ausrichtung des Leuchtenkopfs vorgenommen werden kann, entsprechend beschränkt. Gleichzeitig wird hierdurch auch für eine stabile Lagerung bzw. Halterung des Leuchtenkopfs an der Säule gesorgt.

Der Leuchtenkopf selbst kann in unterschiedlicher Weise gestaltet sein. Vorzugsweise weist er ein sich quer zur Säule erstreckendes Trägerelement auf, welches in der erfindungsgemäßen Weise an der Säule gelagert ist und an dem dann die Mittel zur Lichterzeugung und Lichtabgabe vorzugsweise in Form auswechselbarer oder zumindest lösbarer Komponenten angeordnet sind. Insbesondere kann das Trägerelement länglich ausgeführt sein, wobei dann zu beiden Seiten des Trägerelements Mittel zur Lichterzeugung und Lichtabgabe angeordnet sind.

Ein weiterer Vorteil der erfindungsgemäßen Lagerung des Leuchtenkopfs an der Säule besteht darin, dass diese die Möglichkeit eröffnet, einen sich durchgängig erstreckenden Kanal für die Lagerung eines Kabels zur Stromversorgung der Leuchtmittel zur Verfügung zu stellen. Dieser erstreckt sich durch die Säule und die Aufnahme bis in den Bereich des Leuchtenkopfs, ohne dass das Kabel seitlich außerhalb an Komponenten der Leuchte vorbeigeführt werden müsste. Diese Maßnahme trägt zu einer verbesserten Erscheinung der Leuchte bei, wobei trotz allem die Vorteile hinsichtlich der Einstellbarkeit des Leuchtenkopfs erhalten bleiben.

Nachfolgend soll die Erfindung anhand der beiliegenden Zeichnung näher erläutert werden. Es zeigen:
- Figur 1: die perspektivische Ansicht einer erfindungsgemäß ausgestalteten Stehleuchte;
- Figur 2: den oberen Endbereich der Säule der erfindungsgemäßen Stehleuchte;
- Figuren 3 und 4: Ansichten eines Trägerelements eines erfindungsgemäß ausgestalteten Leuchtenkopfs;
- Figur 5: eine vergrößerte Ansicht des rückseitigen Aufnahmebereichs des Trägerelements;
- Figur 6: einen Teilschnitt der Anordnung des Leuchtenkopfs an der Säule und
- Figuren 7 und 8: die Anordnung des Leuchtenkopfs an der Leuchtensäule in zwei verschiedenen Schwenkstellungen.

Figur 1 zeigt in perspektivischer Ansicht eine allgemein mit dem Bezugszeichen 100 versehene Stehleuchte, welche in erfindungsgemäßer Weise ausgeführt ist und somit eine Ausrichtung des Leuchtenkopfs bzgl. einer im Wesentlichen horizontal verlaufenden Schwenkachse ermöglicht. Die dargestellte Stehleuchte 100 weist als wesentliche Komponenten u.a. eine sich vertikal erstreckende Säule 10 auf, an deren oberen Ende der Leuchtenkopf 30 angeordnet ist, der sich quer zur Säule 10 erstreckt. Die Säule 10 ist mit ihrem unteren Ende an einem Leuchtenfuß 5 verankert, der eine breite Standfläche zur Verfügung stellt und damit eine stabile Positionierung der Leuchte 100 auf einem Untergrund ermöglicht. Selbstverständlich könnte die Form des Leuchtenfußes 5 auch anderweitig gestaltet sein. Auch eine unmittelbare Verankerung der Säule 10 in einem Bodenbereich durch geeignete Befestigungsmaßnahmen wäre grundsätzlich denkbar.

Hinsichtlich des Leuchtenkopfs 30 ist zu bemerken, dass dieser im vorliegenden Fall länglich, rechteckförmig ausgebildet ist, wobei selbstverständlich die Erfindung nicht auf die dargestellte Ausgestaltung beschränkt ist und der Leuchtkopf auch eine andere Form annehmen kann. Auch spielt für die vorliegende Erfindung keine Rolle, in welcher Art und Weise das von den Leuchtmitteln erzeugte Licht zur Unterseite und / oder zur Oberseite hin abgegeben wird. Es sind Stehleuchten bekannt, die sowohl eine gerichtete Lichtabgabe zur Unterseite hin ermöglichen als auch zusätzlich Licht für eine Indirekt-Beleuchtung diffus nach oben abgeben. Die vorliegende Erfindung umfasst sämtliche derartige Varianten, weshalb diese Mittel zur Lichterzeugung und Lichtabgabe im nachfolgenden nicht weiter erläutert werden. Wesentlich ist lediglich, dass der Leuchtenkopf 30 in der im Folgenden näher beschriebenen erfindungsgemäßen Weise derart am oberen Ende der Säule 10 angeordnet und gelagert ist, dass dessen Ausrichtung bzgl. der Horizontalen angepasst werden kann.

Das erfindungsgemäße Konzept wird insbesondere in einer Art und Weise realisiert, die nicht die Nutzung zusätzlicher Komponenten erfordert. Stattdessen wird die erfindungsgemäße Lagerung des Leuchtenkopfs 30 an der Säule 10 durch eine entsprechende Ausgestaltung dieser ohnehin zur Verfügung stehenden Komponenten erzielt, sodass die Anzahl der Bauteile durch die Möglichkeit der Anpassung der Ausrichtung des Leuchtenkopfs 30 nicht zusätzlich erhöht wird.

Figur 2 zeigt hierbei zunächst den oberen Endbereich der Säule 10, die in erfindungsgemäßer Weise ausgestaltet ist.

Erfindungsgemäß ist hierbei die Säule 10 in Form eines länglichen Profilteils ausgebildet und kann bspw. durch ein Aluminiumstrangpressprofil gebildet sein. Im dargestellten Fall ist für die Säule 10 eine rechteckige Querschnittsform gewählt, wobei selbstverständlich auch andere Querschnittsformen denkbar wären. Zu denken wäre insbesondere an polygonale Formen bzw. an runde oder elliptische Querschnittsformen.

Das die Säule 10 bildende Profilteil 15 weist im dargestellten Fall also zunächst vier Seitenwände 16, 17, 18 und 19 auf, wobei zusätzlich ein die beiden Wände 16 und 17 verbindender Quersteg 20 vorgesehen ist. Dieser dient nicht nur einer Erhöhung der Stabilität der Säule 10 insgesamt, sondern weist darüber hinaus auch einen sich in Längsrichtung der Säule 10, also vertikal erstreckenden Kanal 21 auf, der wie nachfolgend noch näher erläutert einen Schraubkanal bildet, mit dessen Hilfe der Leuchtenkopf 30 in der gewünschten Ausrichtung bzw. Schwenkstellung an der Säule 10 arretiert wird. Auch an der hinteren Seitenwand 19 ist ein weiterer Kanal 22 ausgebildet, der der Aufnahme des später noch näher beschriebenen Anschlagelements dient, mit dessen Hilfe der Bereich, über den eine Anpassung der Neigung des Leuchtenkopfs 30 vorgenommen werden kann, beschränkt wird.

Primär verantwortlich für die schwenkbare Lagerung des Leuchtenkopfs 30 sind allerdings zunächst zwei an den Wänden 16 und 17 einander gegenüberliegende Ausnehmungen 25 und 26. Diese weisen im dargestellten Fall die Form eines Kreisabschnitts auf, wobei dann durch die jeweiligen Zentren der entsprechenden Kreise eine horizontal verlaufende Achse I definiert wird, welche eine Schwenkachse bildet, um die der Leuchtenkopf 30 verstellbar ist. Die Ausnehmungen 25 und 26 können dann nach Herstellen der Säule 10 im Strangpressverfahren durch einen einfachen zusätzlichen Arbeitsschritt, bspw. durch entsprechendes Fräsen oder Bohren des Profilteils 15 erstellt werden.

Zentrales Element des Leuchtenkopfs 30 ist ein in den Figuren 3 bis 5 gezeigtes Trägerelement 40, welches an einem Ende einen erfindungsgemäß ausgestalteten Befestigungsbereich 41 aufweist, von dem sich aus ein länglicher Steg 42 erstreckt. An diesem Trägerelement 40, welches beispielsweise in Form eines Aluminiumdruckgussteils realisiert werden kann, sind dann wie bereits erwähnt die eigentlichen Mittel zur Lichterzeugung und Lichtabgabe befestigt, die allerdings in unterschiedlichster Weise gestaltet sein können und für die vorliegende Erfindung keine wesentliche Rolle spielen. Entscheidend für die erfindungsgemäße Lösung ist die Ausgestaltung des Trägerelements 40, insbesondere des rückseitigen Befestigungsbereichs 41, der für die Anordnung und Lagerung des Leuchtenkopfs 30 an der Säule 10 verantwortlich ist.

Wie hierbei erkennbar ist, weist der Befestigungsbereich 41 des Trägerelements 40 einen durch vier Seitenwände 46 - 49 sowie eine sich horizontal erstreckende Wand 55 begrenzten, nach unten offenen, topfartigen Aufnahmebereich 45 auf, der bei Montage des Leuchtenkopfs 30 an der Säule 10 derart auf das obere Ende der Säule 10 aufgesetzt wird, dass die Seitenwände 46 - 49 den Endbereich der Säule 10 entsprechend übergreifen. Dies führt bereits zu einer entsprechenden provisorischen Halterung des Leuchtenkopfs 30 an der Säule 10, wobei dann mit Hilfe der nachfolgend noch näher beschriebenen Komponenten eine Fixierung in der gewünschten Schwenkstellung erreicht wird.

Die schwenkbare Lagerung des Trägerelements 40 an der Säule 10 wird dabei dadurch ermöglicht, dass an den Innenseiten der Seitenwände 46 und 47 des Aufnahmebereichs 45 Vorsprünge 50 - in Figur 5 ist hierbei lediglich der Vorsprung 50 der Wand 47 zu sehen - ausgebildet sind, deren unteres Ende zumindest eine Kreisabschnittform aufweist, die derjenigen der Ausnehmungen 25 und 26 der Säule 10 entspricht. Beim Aufsetzen des Leuchtenkopfs 30 auf die Säule 10 greifen also diese Vorsprünge 50 in die entsprechenden Ausnehmungen 25 und 26 ein, sodass die schwenkbare Lagerung des Leuchtenkopfs 30 um die Achse I erzielt wird. Wie die nachfolgend noch näher beschriebenen Schnittdarstellungen zeigen, sind hierbei zumindest die Seitenwände 48 und 49 sich nach unten leicht erweiternd, insbesondere leicht konisch erweiternd ausgebildet. Diese Wände 48, 49 des Aufnahmebereichs 45 liegen somit nicht unmittelbar an den entsprechenden Seitenwänden 18 und 19 der Säule 10 an, sondern weisen ein gewisses Spiel auf und erlauben hierdurch ein Verschwenken des Leuchtenkopfs 30 bzgl. der Achse I, ohne dass hierbei ein Verformen von Materialkomponenten der Leuchte 100 erforderlich wäre. Eine Beschädigung einzelner Bauteile der Leuchte 100 bei einer Anpassung der Neigung des Leuchtenkopfs 30 ist also bei der erfindungsgemäßen Lösung nicht zu befürchten.

Das soeben beschriebene Ineinandergreifen des Trägerelements 40 und der Säule 10, durch welches die schwenkbare Lagerung des Leuchtenkopfs 30 ermöglicht wird, könnte ggf. auch anderweitig gestaltet sein. Selbstverständlich wäre bspw. eine entsprechende Umkehrung dahingehend denkbar, dass an dem Trägerelement 40 entsprechende Ausnehmungen vorgesehen sind und in diese dann die Leuchtensäule 10 mit entsprechenden Vorsprüngen eingreift, wobei dies nicht Teil der Ansprüche ist. Ferner könnte die Form der Ausnehmungen und der Vorsprünge auch anderweitig gewählt sein, wobei insbesondere gekrümmte Formen, bevorzugt elliptische Formen denkbar wären. Die dargestellte Kreisabschnittform ist allerdings insofern besonders vorteilhat, als derartige Ausnehmungen in besonderes einfacher Weise in dem Profilteil 15 der Säule 10 oder ggf. in dem Trägerelement 40 erstellt werden können.

Ferner könnte alternativ zu der dargestellten Ausführungsform in Figur 5 vorgesehen sein, dass das Trägerteil 40 einen sich vollständig von der Seitenwand 46 bis zur gegenüberliegenden Seitenwand 47 erstreckenden, bspw. zylinderartig ausgeführten Steg aufweist, der in den Ausnehmungen 25 und 26 der Säule 10 ruht. Die dargestellte Form mit zwei voneinander beabstandeten Vorsprüngen 50 bringt allerdings den zusätzlichen Vorteil mit sich, dass hierdurch dazwischenliegend eine in Figur 5 erkennbare Durchgangsöffnung 51 in der sich horizontal erstreckenden Wand 55 geschaffen werden kann, welche das Hindurchführen eines sich durch die Säule 10 bis zum oberen Endbereich erstreckenden Stromversorgungskabels ermöglicht. Dieses in den Figuren nicht dargestellte Kabel wird dann durch die Öffnung 51 hindurch in den Leuchtenkopf 30 weitergeführt, um die entsprechenden Leuchtmittel oder ggf. geeignete Betriebsgeräte zu Betreiben der Leuchtmittel mit Strom zu versorgen. Es wird hierbei trotz allem eine über die gesamte Länge des Kabels integrierte Lösung zu dessen Lagerung geschaffen, sodass dieses dauerhaft gut vor äußeren Einflüssen geschützt ist.

Die erfindungsgemäße Lagerung des Trägerteils 40 an der Säule 10 ist in der Schnittdarstellung von Figur 6 erkennbar. Gezeigt ist hierbei auch nochmals, dass der Aufnahmebereich 45 des Trägerteils 40 die bereits erwähnte, sich horizontal erstreckende Wand 55 aufweist, in der die soeben erwähnte Öffnung 51 ausgebildet ist und welche im aufgesetzten Zustand des Leuchtenkopfs 30 auf der Säule 10 zumindest teilweise auf den Oberkanten der Wände des Profilteils 15 aufliegt.

Eine Anpassung der Ausrichtung des Leuchtenkopfs 30 und eine entsprechende Fixierung in der gewünschten Stellung wird dann mit Hilfe einer Schraube 60 erzielt, die durch eine entsprechende Bohrung 56 in der horizontalen Wand 55 des Trägerteils 40 geführt ist und mit dem eingangs erwähnten Schraubkanal 21 des Profilteils 15 zusammenwirkt. Die Positionierung dieser Schraube 60 ist hierbei versetzt zur Schwenkachse I, sodass je nachdem, wie weit die Schraube 60 in den Kanal 21 des Profilteils 15 eingeschraubt wird, die Neigung des Leuchtenkopfs 30 angepasst werden kann. Somit kann hierdurch im Wesentlichen stufenlos die Schraube 60 in den Kanal 21 eingeschraubt werden, sodass sehr exakt und fein abgestimmt eine Anpassung der Neigung des Leuchtenkopfs 30 vorgenommen wird.

Eine zweite, in den weiteren Kanal 22 eingeschraubte Schraube 62 dient hierbei als rückseitiges Anschlagelement, mit dessen Hilfe der Bereich, über den eine Anpassung der Neigungseinstellung vorgenommen werden kann, beschränkt wird. Diese weitere Schraube 62 durchgreift dabei nicht die horizontale Wand 55 des Trägerteils 40, ist allerdings über eine entsprechende Öffnung 57 in der Wand 55 wiederum zugänglich und kann hinsichtlich ihrer Stellung mit einem entsprechenden Werkzeug angepasst werden. Sie dient also nicht der eigentlichen Befestigung des Leuchtenkopfs 30 an der Säule 10, sondern wie bereits erwähnt lediglich dazu, einen höhenverstellbaren Auflagepunkt für den hinteren Endbereich des Trägerteils 40 zu bilden, sodass der Bereich der Neigungseinstellung entsprechend festgelegt wird. Ggf. könnte allerdings auf diese weitere Schraube 62 bzw. ein anderweitig gestaltetes einstellbares Anschlagelement auch verzichtet werden.

Hinsichtlich der beiden Schraubkanäle 21 und 22 ist anzumerken, dass diese jeweils bevorzugt ein Innengewinde aufweisen. Das Einbringen von Gewinden in beide Schraubkanäle 21 und 22 bringt dabei den Vorteil mit sich, dass eine gleichbleibend stabile Verbindung, auch bei mehrmaligem Ein- und Herausschrauben der Schrauben 60 bzw. 62, gewährleistet ist. Auch wird hierdurch gewährleistet, dass die jeweilige Schraube 60 bzw. 62 mehr oder weniger exakt in Richtung des Schraubkanals 21 bzw. 22 eingeschraubt werden kann - ohne dass Winkelfehler durch z.B. unvorsichtiges Einschrauben auftreten können.

Die Figuren 7 und 8 zeigen hierbei zwei verschiedene Ausrichtungen des Leuchtenkopfs 30 sowie zugehörige Stellungen der hierfür verantwortlichen Schrauben 60 und 62.

Im Falle von Figur 7 ist eine im Wesentlichen rechtwinklige Ausrichtung des Leuchtenkopfs 30 in Bezug auf die vertikale Längsachse der Säule 10 vorgesehen. Figur 8 hingegen zeigt einen Zustand, in dem beide Schrauben 60 und 62 etwas weiter in die zugehörigen Kanäle 21 und 22 eingeschraubt wurden, sodass der rückseitige Bereich 41 des Trägerteils 40 in Bezug auf die Schwenkachse I leicht nach unten gezogen wird. Dies wiederum hat zur Folge, dass der vordere Bereich des Leuchtenkopfs 30 um den Winkel α (siehe Figur 8) leicht nach oben verschwenkt ausgerichtet ist. Es ist also erkennbar, dass mit Hilfe der Schrauben 60 und 62 sowie der erfindungsgemäßen Lagerung sehr einfach und schnell die Neigung des Leuchtenkopfs 30 innerhalb gewisser Grenzen angepasst werden kann.

Die Endmontage der Leuchte 100 beim Kunden erfolgt dann dadurch, dass der Leuchtenkopf 30, insbesondere das Trägerteil 40, auf den oberen Endbereich der Säule 10 aufgesetzt wird. Die Schraube 62 ist hierbei bereits in den Kanal 22 der Säule 10 eingeschraubt. Es ist dann lediglich das Einschrauben der hauptsächlich für die Befestigung und Wahl der Neigung verantwortlichen Schraube 60 erforderlich, sodass die Montage der Leuchte 100 inkl. der Anpassung der Neigung des Leuchtenkopfs 30 in sehr einfacher und komfortabler Weise durchgeführt werden kann. Allenfalls ist noch eine Anpassung der Stellung der Schraube 62 erforderlich, um eine stabile Auflage des Leuchtenkopfs 30 an der Säule 10 erzielen zu können.

Letztendlich kann also mit Hilfe der erfindungsgemäßen Lösung eine Stehleuchte zur Verfügung gestellt werden, die eine exakte Ausrichtung und Arretierung des Leuchtenkopfs in einer gewünschten Stellung ermöglicht. Ein Vorteil der erfindungsgemäßen Lösung besteht hierbei auch darin, dass wie anhand der vorstehenden Erläuterungen erkennbar, das erfindungsgemäße Konzept durch eine entsprechende Anpassung der ohnehin bereits vorhandenen Komponenten der Leuchte realisiert werden kann. Insbesondere sind keine zusätzlichen Bauteile erforderlich, die zu einem erhöhten Aufwand bei der Herstellung und damit zu größeren Kosten führen würden.

## Patentansprüche

1. Stehleuchte (100) mit einer sich im Wesentlichen vertikal erstreckenden Säule (10) sowie einem am oberen Ende an der Säule (10) gehaltenen Leuchtenkopf (30),
wobei durch die Lagerung des Leuchtenkopfs (30) an der Säule (10) eine im Wesentlichen horizontal verlaufende Schwenkachse (I) definiert ist, um die der Leuchtenkopf (30) schwenkbar ist,
wobei Einstellmittel vorgesehen sind, durch welche die Schwenkstellung des Leuchtenkopfs (30) in Bezug auf die Schwenkachse (I) einstellbar ist,
wobei die Säule (10) durch ein längliches Profilteil (15) gebildet ist, welches an zwei einander gegenüberliegenden Seitenwänden (16, 17) Ausnehmungen (25, 26) aufweist, die eine Aufnahme bilden,
wobei der Leuchtenkopf (30) ein den Ausnehmungen (25, 26) entsprechendes Auflageelement (50) aufweist, welches in der Aufnahme ruht,
und wobei die Einstellmittel eine versetzt zu der Schwenkachse (I) positionierte Schraubverbindung umfassen, welche eine Schraube (60) sowie einen Schraubkanal (21) aufweist, **dadurch gekennzeichnet, dass** sich der Schraubkanal (21) in dem die Säule (10) bildenden Profilteil (15) in vertikaler Richtung erstreckt.

2. Stehleuchte (100) nach Anspruch 1,
**dadurch gekennzeichnet,**
**dass** der Leuchtenkopf (30) stufenlos um die Schwenkachse (I) schwenkbar ist.

3. Stehleuchte (100) nach Anspruch 1 oder 2,
**dadurch gekennzeichnet,**
**dass** die Ausnehmungen (25, 26) eine gekrümmte Form, vorzugsweise die Form eines Kreisabschnitts aufweisen.

4. Stehleuchte (100) nach einem der vorherigen Ansprüche,
**dadurch gekennzeichnet,**
**dass** das die Säule (10) bildende längliche Profilteil (15) einen rechteckigen Querschnitt aufweist.

5. Stehleuchte (100) nach einem der vorherigen Ansprüche,
**dadurch gekennzeichnet,**
**dass** der Schraubkanal (21) mit einem Gewinde versehen ist.

6. Stehleuchte (100) nach einem der vorherigen Ansprüche,
**dadurch gekennzeichnet,**
**dass** der Leuchtenkopf (30) einen Aufnahmebereich (45) aufweist, der das obere Ende der Säule (10) übergreift.

7. Stehleuchte (100) nach Anspruch 6,
**dadurch gekennzeichnet,**
**dass** der Aufnahmebereich (45) des Leuchtenkopfs (30) sich in Richtung der Säule (10) erweiternd, vorzugsweise konisch erweiternd ausgebildet ist.

8. Stehleuchte (100) nach einem der vorherigen Ansprüche,
**dadurch gekennzeichnet,**
**dass** diese Mittel zum Begrenzen des Schwenkbereichs für den Leuchtenkopf (30) aufweist.

9. Stehleuchte (100) nach Anspruch 8,
**dadurch gekennzeichnet,**
**dass** die Mittel zum Begrenzen des Schwenkbereichs durch ein an der Säule (10) angeordnetes Anschlagelement gebildet sind.

10. Stehleuchte (100) nach Anspruch 9,
**dadurch gekennzeichnet,**
**dass** das Anschlagelement verstellbar ausgestaltet ist, vorzugsweise durch eine an der Säule (10) angeordnete Schraube (62) gebildet ist.

11. Stehleuchte (100) nach einem der vorherigen Ansprüche,
**dadurch gekennzeichnet,**
**dass** der Leuchtenkopf (30) ein sich quer zur Säule (10) ersteckendes Trägerelement (40) aufweist, welches an der Säule (10) gelagert ist und an dem Mittel zur Lichterzeugung und Lichtabgabe angeordnet sind.

12. Stehleuchte (100) nach Anspruch 11,
**dadurch gekennzeichnet,**
**dass** das Trägerelement (40) länglich ist, wobei zu beiden Seiten des Trägerelements (40) Mittel zur Lichterzeugung und Lichtabgabe angeordnet sind.

13. Stehleuchte (100) nach einem der vorherigen Ansprüche,
**dadurch gekennzeichnet,**
**dass** durch die Säule (10) und die Aufnahme für den Leuchtenkopf (30) zumindest ein Kabel zur Stromversorgung geführt ist.

## Claims

1. A floor lamp (100) having a substantially vertically extending pillar (10) as well as a lamp head (30) held at the top end of the pillar (10), wherein, by storing the lamp head (30) on the pillar (10), a substantially horizontally extending pivot axis (I) is defined, about which the lamp head (30) is pivotable,
wherein adjustment means are provided, through which the pivoting position of the lamp head (30) is adjustable with respect to the pivot axis (I),
wherein the pillar (10) is formed by an elongated profile part (15), which has recesses (25, 26) on two opposing side walls (16, 17) forming a receptacle,
wherein the lamp head (30) comprises a support element (50) corresponding to the recesses (25, 26) and resting in the receptacle,
and wherein the adjustment means comprise a screw connection positioned offset from the pivot axis (I), which connection comprises a screw (60) as well as a screw channel (21), **characterized in that** the screw channel (21) extends in the vertical direction in the profile part (15) forming the pillar (10) .

2. The floor lamp (100) according to claim 1,
**characterized in that**
the lamp head (30) is continuously pivotable about the pivot axis (I) .

3. The floor lamp (100) according to claim 1 or 2,
**characterized in that**
the recesses (25, 26) have a curved shape, preferably the shape of a circular segment.

4. The floor lamp (100) according to any of the preceding claims,
**characterized in that**
the elongated profile part (15) forming the pillar (10) has a rectangular cross-section.

5. The floor lamp (100) according to any of the preceding claims,
**characterized in that**
the screw channel (21) is provided with a thread.

6. The floor lamp (100) according to any of the preceding claims,
**characterized in that**
the lamp head (30) comprises a receiving region (45), which overlaps the top end of the pillar (10).

7. The floor lamp (100) according to claim 6,
**characterized in that**
the receiving region (45) of the lamp head (30) is configured so as to extend in the direction of the pillar (10), preferably so as to expand conically.

8. The floor lamp (100) according to any of the preceding claims,
**characterized in that**
it comprises means for limiting the pivot range for the lamp head (30) .

9. The floor lamp (100) according to claim 8,
**characterized in that**
the means for limiting the pivot range is formed by a stop element arranged on the pillar (10).

10. The floor lamp (100) according to claim 9,
**characterized in that**
the stop element is configured in an adjustable manner, preferably by a screw (62) arranged on the pillar (10).

11. The floor lamp (100) according to any of the preceding claims,
**characterized in that,**
the lamp head (30) comprises a carrier element (40) extending transversely to the pillar (10) and supported on the pillar (10) and on which element are arranged means for generating and emitting light.

12. The floor lamp (100) according to claim 11,
**characterized in that**
the carrier element (40) is elongated, wherein means for generating and emitting light are arranged on both sides of the carrier element (40).

13. The floor lamp (100) according to any of the preceding claims,
**characterized in that**
at least one cable for power supply is guided through the pillar (10) and the receptacle for the lamp head (30).

## Revendications

1. Lampadaire (100) comportant une colonne (10) sensiblement verticale ainsi qu'une tête d'éclairage (30) retenue sur l'extrémité supérieure de la colonne (10), le montage de la tête d'éclairage (30) sur la colonne (10) permettant de définir un axe de pivotement (I) sensiblement horizontal sur lequel peut pivoter la tête d'éclairage (30),
dans lequel il est prévu des moyens de réglage permettant de régler la position de pivotement de la tête d'éclairage (30) par rapport à l'axe de pivotement (I),
dans lequel la colonne (10) est formée par une pièce profilée (15) allongée présentant, au niveau de deux parois latérales (16, 17) opposées, des évidements (25, 26) formant un logement,
dans lequel la tête d'éclairage (30) présente un élément d'appui (50) correspondant aux évidements (25, 26) et reposant dans le logement,
et dans lequel les moyens de réglage comprennent un raccord vissé situé en décalage de l'axe de pivotement (I) et présentant une vis (60) ainsi qu'un conduit de vissage (21) ; **caractérisé en ce que** le conduit de vissage (21) s'étend verticalement dans la pièce profilée (15) formant la colonne (10).

2. Lampadaire (100) selon la revendication 1,
**caractérisé en ce que**
la tête d'éclairage (30) peut pivoter sur l'axe de pivotement (I) sans à-coups.

3. Lampadaire (100) selon la revendication 1 ou 2,
**caractérisé en ce que**
les évidements (25, 26) présentent une forme incurvée, de préférence la forme d'une section de cercle.

4. Lampadaire (100) selon l'une des revendications précédentes,
**caractérisé en ce que**
la pièce profilée (15) allongée formant la colonne (10) présente une section transversale rectangulaire.

5. Lampadaire (100) selon l'une des revendications précédentes,
**caractérisé en ce que**
le conduit de vissage (21) est pourvu d'un filetage.

6. Lampadaire (100) selon l'une des revendications précédentes,
**caractérisé en ce que**
la tête d'éclairage (30) présente une zone de réception (45) qui coiffe l'extrémité supérieure de la colonne (10).

7. Lampadaire (100) selon la revendication 6,
**caractérisé en ce que**
la zone de réception (45) de la tête d'éclairage (30) est conçue évasée dans la direction de la colonne (10), de préférence de manière conique.

8. Lampadaire (100) selon l'une des revendications précédentes,
**caractérisé en ce que**
ledit lampadaire présente des moyens de limitation de la plage de pivotement de la tête d'éclairage (30).

9. Lampadaire (100) selon la revendication 8,
**caractérisé en ce que**
les moyens de limitation de la plage de pivotement sont formés par un élément de butée agencé sur la colonne (10).

10. Lampadaire (100) selon la revendication 9,
**caractérisé en ce que**
l'élément de butée est déplaçable, étant de préférence formé par une vis (62) agencée sur la colonne (10).

11. Lampadaire (100) selon l'une des revendications précédentes,
**caractérisé en ce que**
la tête d'éclairage (30) présente un élément de support (40) transversal à la colonne (10) et monté sur ladite colonne (10) et au niveau duquel des moyens de production de lumière et de diffusion de lumière sont agencés.

12. Lampadaire (100) selon la revendication 11,
**caractérisé en ce que**
l'élément de support (40) est allongé, des moyens de production de lumière et de diffusion de lumière étant agencés des deux côtés de l'élément de support (40).

13. Lampadaire (100) selon l'une des revendications précédentes,
**caractérisé en ce que**
au moins un câble d'alimentation électrique est introduit dans la colonne (10) et le logement destiné à la tête d'éclairage (30).
